# EUROPÄISCHE PATENTSCHRIFT

(11) **EP 2 729 690 B1**
(45) Veröffentlichungstag und Bekanntmachung des Hinweises auf die Patenterteilung: **11.04.2018**
(21) Anmeldenummer: 12759347.3
(22) Anmeldetag: 04.07.2012
(51) Int. Cl.: F02F 3/22

(54) **KOLBEN FÜR EINEN VERBRENNUNGSMOTOR**
PISTON FOR AN INTERNAL COMBUSTION ENGINE
PISTON POUR UN MOTEUR À COMBUSTION INTERNE

(30) Priorität: 04.07.2011 DE 102011106379
(43) Veröffentlichungstag der Anmeldung: 14.05.2014
(73) Patentinhaber: Mahle International GmbH, 70376 Stuttgart (DE)
(72) Erfinder: LEITL, Markus, 73630 Remshalden (DE)
(74) Vertreter: BRP Renaud & Partner mbB Rechtsanwälte Patentanwälte Steuerberater
(86) Internationale Anmeldenummer: PCT/DE2012/000667
(87) Internationale Veröffentlichungsnummer: WO 2013/004212

(56) Entgegenhaltungen:
- WO-A1-00/04286
- WO-A1-2010/009779
- DE-A1- 10 346 819
- DE-A1-102009 056 922
- JP-A- 56 124 650
- JP-A- 2005 090 448
- JP-U- S5 927 119

## Beschreibung

Die vorliegende Erfindung betrifft einen Kolben für einen Verbrennungsmotor, mit einem Kolbenkopf und einem Kolbenschaft, mit einem im Kolbenkopf angeordneten Kühlkanal und mit mindestens einer in den Kühlkanal mündenden Bohrung, in welcher ein Leitrohr für einen Kühlölstrahl aufgenommen ist.

Kolben mit einem Kühlkanal, in welches ein Leitrohr für einen Kühlölstrom aufgenommen ist, sind an sich bekannt, bspw. aus der WO 00/04286 A1 und WO 2010/009779 A1. Das im Kühlkanal zirkulierende Kühlöl dient zur Kühlung des Kolbens. Das Kühlöl wird in der Regel in an sich bekannter Weise mittels mindestens einer im Bereich des Kurbelgehäuses vorgesehenen Kolbenspritzdüse in die mindestens eine Zulaufbohrung gespritzt. Problematisch hierbei ist, dass das Kühlöl lediglich punktuell in den Kühlkanal eingespritzt wird, so dass einige Bereiche im Kolben nicht ausreichend gekühlt werden.

Aus der DE 10 2009 056 922 A1 ist ein Kolben mit einem Zulauftrichter zum Zuführen von Kühlöl In einen mittels Abdeckbleche verschlossenen Kühlkanal bekannt, wobei der Zulauftrichter ein oberes, dem Kühlkanal zugewandtes, zylindrisch ausgebildetes Rohrteil, ein sich nach unten daran anschließendes, nach unten sich öffnendes Trichterteil, und einen auf der Oberseite des Rohrteils angeordneten Diffusor mit zwei, beidseitig der Längsachse des Zulauftrichters angeordneten und nach radial außen gerichteten Kanälen aufweist.

Aus der JP S59 27119 U ist ein weiterer Kolben mit einem Zulaufelement zum Zuführen von Kühlmittel in einen Kühlkanal bekannt.

Die Aufgabe der vorliegenden Erfindung besteht darin, einen gattungsgemäßen Kolben derart weiterzubilden, dass auf möglichst einfache und kostengünstige Weise eine optimale Verteilung des Kühlöls im Kühlkanal und damit eine besonders wirksame Kühlung erreicht werden.

Die Lösung besteht darin, dass am ersten freien Ende des Leitrohrs ein Strahlteiler angeordnet ist und dass im Bereich des zweiten freien Endes des Leitrohrs die äußere Mantelfläche des Leitrohrs eine Anlagefläche aufweist, die verdrehsicher an einer Innenfläche des Kolbens anliegt.

Die erfindungsgemäße Ausgestaltung zeichnet sich dadurch aus, dass die Ausrichtung des Strahlteilers durch die geometrische Ausgestaltung des Leitrohrs an seinem zweiten freien Ende vorgegeben ist, so dass sich eine aufwändige Justierung des Strahlteilers im Kühlkanal erübrigt. Die Justierung des Strahlteilers erfolgt vielmehr bereits bei der Montage von Leitrohr und Strahlteiler, so dass die Position des Strahlteilers im Kühlkanal bereits zum Zeitpunkt der Montage konstruktiv vorgegeben ist.

Erfindungsgemäß ist dabei ein Teil der Anlagefläche als schräge bzw. konische Schulter ausgebildet, um den axialen Sitz des Leitrohrs in der Bohrung zusätzlich zu sichern.

Vorteilhafte Weiterbildungen ergeben sich aus den Unteransprüchen.

Der Strahlteiler kann eine mittig angeordnete Öffnung aufweisen, um einen Teil des durch das Leitrohr geleiteten Kühlölstrahls direkt an die Unterseite des Kolbenbodens zu leiten, um die Kühlung des Kolbens weiter zu optimieren. Der Durchmesser der Eintrittsöffnung des Leitrohrs kann das 1,5 bis 2,5-fache des Durchmessers des Leitrohrs betragen.

In einer bevorzugten Weiterbildung weist der Strahlteiler zwei einander gegenüberliegende Leitflächen und zwei einander gegenüberliegende Stützflächen auf, über letztere der Strahlteiler mit dem ersten freien Ende des Leitrohrs verbunden ist. Diese Ausgestaltung ermöglicht eine besonders einfache Justierung des Strahlteilers am Leitrohr außerhalb des Kolbens.

Vorzugsweise sind die Leitflächen des Strahlteilers nach der Montage des Leitrohrs derart im Kühlkanal angeordnet, dass der Kühlölstrahl in Umfangsrichtung des Kühlkanals aufgeteilt wird. Auf diese Weise wird eine besonders wirksame Kühlung des Kolbens sichergestellt. Die Leitflächen können konvex, konkav oder eben ausgebildet und oberhalb der Mitte des Kühlkanals angeordnet sein.

In einer weiter bevorzugten Ausführungsform weist das Leitrohr eine umlaufende, sich radial nach außen erstreckende konische Anlageschulter auf, die sich im Kühlkanal im Bereich der Bohrung abstützt. Damit kann die gewünschte axiale Positionierung des Leitrohrs im Kolben auf einfache Weise sichergestellt werden.

Zur Vereinfachung der Montage im Kolben kann das Leitrohr im Bereich der Anlageschulter mindestens zwei radial nach innen federnde Zungen aufweisen.

Vorzugsweise sind das Leitrohr und/oder der Strahlteiler aus einem metallischen Werkstoff und/oder einem Kunststoff hergestellt. Die Wahl des Werkstoffs hängt von den Anforderungen im Einzelfall ab.

Ein Ausführungsbeispiel der vorliegenden Erfindung wird im Folgenden anhand der beigefügten Zeichnungen näher erläutert. Es zeigen in schematischer, nicht maßstabsgetreuer Darstellung:
- Figur 1: ein Ausführungsbeispiel eines erfindungsgemäßen Kolbens im Schnitt;
- Figur 2: eine Detailansicht des Kolbens gemäß Figur 1 im Schnitt in einer um 180° gedrehten Darstellung;
- Figur 3: einen Schnitt entlang der Linie III - III in Figur 1;
- Figur 4: eine Detailansicht eines Leitrohrs mit Strahlteiler für einen erfindungsgemäßen Kolbens im Schnitt;
- Figur 5: einen Schnitt entlang der Linie V - V in Figur 4.

In den Figuren 1 bis 3 ist beispielhaft ein erfindungsgemäßer Kolben 10 für einen Verbrennungsmotor dargestellt. Der im Ausführungsbeispiel einteilige Kolben 10 weist einen Kolbenkopf 11 mit einem Kolbenboden 12 auf, der in an sich bekannter Weise mit einer Verbrennungsmulde versehen sein kann (nicht dargestellt). An den Kolbenboden 12 schließen sich ein umlaufender Feuersteg 13 und eine umlaufende Ringpartie 14 mit Ringnuten zur Aufnahme von Kolbenringen (nicht dargestellt) an. Im Bereich der Ringpartie 14 ist ein umlaufender Kühlkanal 15 vorgesehen. Der Kolben 10 weist ferner in an sich bekannter Weise einen Kolbenschaft 16 auf.

Das Zylinderkurbelgehäuse, in dem der Kolben 10 arbeitet, ist in an sich bekannter Weise mit Düsen ausgestattet, mittels derer ein Kühlölstrahl A in eine im Ausführungsbeispiel im Wesentlichen zylindrisch ausgeführte Bohrung 17 eingespritzt wird. Die Bohrung 17 mündet in den Kühlkanal 15 des Kolbens 10. In Richtung der Kolbenspritzdüse (nicht dargestellt) ist in die Bohrung 17 ein Leitrohr 18 aufgenommen.

Das Leitrohr 18 ist in den Figuren 4 und 5 vergrößert dargestellt. Das Leitrohr 18 ist im Ausführungsbeispiel hülsenförmig ausgebildet und an seinem ersten freien Ende 18a mit einem Strahlteiler 19 verbunden. Der Strahlteiler 19 weist zwei einander gegenüberliegende Leitflächen 21 zur Umleitung des Kühlölstrahls A innerhalb des Kühlkanals 15 sowie zwei einander gegenüberliegende Stützflächen 22 auf. Wie insbesondere Figur 5 zu entnehmen ist, ist der Strahlteiler 19 über seine Stützflächen 22 mit dem ersten freien Ende 18a des Leitrohrs 18 verbunden. Im montierten Zustand (vgl. Figuren 2 und 3) ist der Strahlteiler 19 innerhalb des Kühlkanals 15 so angeordnet, dass die Leitflächen 21 den Kühlölstrahl A in zwei Teilstrahlen A1 und A2 aufteilen, die in Umfangsrichtung des Kühlkanals 15 umgelenkt werden, so dass sie innerhalb des Kühlkanals 15 umlaufen. Im Ausführungsbeispiel weist der Strahlteiler 19 ferner eine mittig angeordnete, axial ausgerichtete Öffnung 23 auf. Durch diese Öffnung 23 wird ein weiterer Teilstrahl A3 des Kühlölstrahls A in axialer Richtung zur Oberseite des Kühlkanals 15 im Bereich des Kolbenbodens 12 geleitet, um die Kühlung des Kolbens 10 weiter zu optimieren (vgl. Figur 2).

Erfindungsgemäß weist die äußere Mantelfläche des Leitrohrs 18 im Bereich seines zweiten freien Endes 18b eine Anlagefläche 24 auf, die derart ausgebildet ist, dass sie verdrehsicher an einer Innenfläche 25 des Kolbens 10 anliegt. Lage und Form dieser Innenfläche 25 sind frei wählbar. Im Ausführungsbeispiel ist ein Teil der Anlagefläche 24 als konische schräge Schulter 24a ausgebildet. Der Strahlteiler 19 wird vor der Montage des Leitrohrs 18 in der Bohrung 17 am Leitrohr 18 derart befestigt, dass seine Leitflächen 21 in Bezug auf die Anlagefläche 24 des Leitrohrs 18 so orientiert sind, dass die von den Leitflächen 21 erzeugten Teilstrahlen A1 und A2 des Kühlölstrahls A im Betrieb innerhalb des Kühlkanals 15 in die gewünschte Richtung, im Ausführungsbeispiel im Kühlkanal 15 umlaufend, abgelenkt werden. Diese Orientierung des Strahlteilers 19 in Bezug auf die Anlagefläche 24 kann frei gewählt werden, so dass die Ablenkung des Kühlölstrahls A an individuelle Anforderungen angepasst werden kann. Wesentlich ist, dass bei der Montage des Leitrohrs 18 im Kolben 10 keine weitere Ausrichtung des Strahlteilers 19 im Kühlkanal 15 erforderlich ist.

Im Ausführungsbeispiel erfolgt die Montage des Leitrohrs 18 in der Bohrung 17 mit Hilfe von mindestens zwei radial nach innen federnde Zungen 26. Diese Zungen 26 sind im Ausführungsbeispiel durch axiale Schlitze 27 gebildet, wobei jeweils zwei Schlitze 27 durch eine umlaufende Freimachung 28 miteinander verbunden sind. Zur Halterung des Leitrohrs 18 in der Bohrung 17 ist eine umlaufende, sich radial nach außen erstreckende Anlageschulter 29 vorgesehen, die an der Unterkante der federnden Zungen 26 ausgebildet ist und sich im Kühlkanal 15 im Bereich der Bohrung 17 abstützt. Zur Montage wird das Leitrohr von der Unterseite des Kolbens 10 her in axialer Richtung durch die Bohrung 17 geschoben. Dabei federn die Zungen 26 zunächst radial nach innen, so dass die an den Zungen 26 ausgebildeten Anlageschultern 29 durch die Bohrung 17 geführt werden können. Sobald die Anlageschultern 29 vollständig durch die Bohrung 17 geführt sind, federn die Zungen 26 radial nach außen zurück, so dass die Anlageschultern 29 sich am Boden des Kühlkanals 15 abstützen und das Leitrohr 18 in axialer Richtung sicher in der Bohrung 18 gehalten ist. Das Zusammenwirken der Anlagefläche 24 des Leitrohrs 18 mit der Innenfläche 25 des Kolbens 10 bewirkt einerseits, dass das Leitrohr 18 verdrehsicher in der Bohrung 17 des Kolbens 10 gehalten ist. Das Zusammenwirken der schrägen Schulter 24a der Anlagefläche 24 mit der Innenfläche 25 des Kolbens 10 bewirkt andererseits, dass das Leitrohr 18 nicht über einen definierten Betrag in axialer Richtung nach oben verschoben werden kann, der axiale Sitz des Leitrohrs 18 somit gesichert ist.

Alle erfindungsgemäßen Bauteile können aus einem metallischen Werkstoff oder einem Kunststoff hergestellt sein.

## Patentansprüche

1. Kolben (10) für einen Verbrennungsmotor, mit einem Kolbenkopf (11) und einem Kolbenschaft (16), mit einem im Kolbenkopf (11) angeordneten Kühlkanal (15) und mit mindestens einer in den Kühlkanal (15) mündenden Bohrung (17), in welcher ein Leitrohr (18) für einen Kühlölstrahl (A) aufgenommen ist, wobei am ersten freien Ende (18a) des Leitrohrs (18) ein Strahlteiler (19) angeordnet ist, **dadurch gekennzeichnet, dass** im Bereich des zweiten freien Endes (18b) des Leitrohrs (18b) die äußere Mantelfläche des Leitrohrs (18) eine Anlagefläche (24) aufweist, die verdrehsicher an einer Innenfläche (25) des Kolbens (10) anliegt und dass ein Teil der Anlagefläche (24) als konische schräge Schulter (24a) ausgebildet ist.

2. Kolben nach Anspruch 1, **dadurch gekennzeichnet, dass** der Strahlteiler (19) eine mittig angeordnete Öffnung (23) aufweist.

3. Kolben nach Anspruch 1, **dadurch gekennzeichnet, dass** der Strahlteiler (19) zwei einander gegenüberliegende Leitflächen (21) und zwei einander gegenüberliegende Stützflächen (22) aufweist, über letztere der Strahlteiler (19) mit dem ersten freien Ende (18a) des Leitrohrs (18) verbunden ist.

4. Kolben nach den Ansprüchen 1 bis 3, **dadurch gekennzeichnet, dass** die Leitflächen (21) des Strahlteilers (19) eine konvexe, konkave oder ebene Form aufweisen.

5. Kolben nach Anspruch 3, **dadurch gekennzeichnet, dass** die Leitflächen (21) des Strahlteilers (19) derart im Kühlkanal (15) angeordnet sind, dass der Kühlölstrahl (A) in Umfangsrichtung des Kühlkanals (15) aufgeteilt wird.

6. Kolben nach den Ansprüchen 1 bis 4, **dadurch gekennzeichnet, dass** der Strahlteiler (19) mit seinen Leitflächen (21) oberhalb der Mitte des Kühlkanals (15) angeordnet ist.

7. Kolben nach Anspruch 1, **dadurch gekennzeichnet, dass** das Leitrohr (18) eine umlaufende, sich radial nach außen erstreckende Anlageschulter (29) aufweist, die sich im Kühlkanal (15) im Bereich der Bohrung (17) abstützt.

8. Kolben nach Anspruch 7, **dadurch gekennzeichnet, dass** das Leitrohr (18) im Bereich der Anlageschulter (29) mindestens zwei radial nach innen federnde Zungen (26) aufweist.

9. Kolben nach Anspruch 1, **dadurch gekennzeichnet, dass** das Leitrohr (18) und/oder der Strahlteiler (19) aus einem metallischen Werkstoff und/oder einem Kunststoff hergestellt sind.

10. Kolben nach Anspruch 1, **dadurch gekennzeichnet, dass** der Durchmesser der Eintrittsöffnung des Leitrohrs (18) das 1,5 bis 2,5-fache des Durchmessers des Leitrohrs (18) beträgt.

## Claims

1. Piston (10) for an internal combustion engine, with a piston head (11) and a piston skirt (16), with a cooling channel (15) disposed in the piston head (11) and with at least one bore (17) that opens into the cooling channel (15), in which a guide tube (18) for a cooling oil jet (A) is accommodated, wherein a jet divider (19) is disposed at the first free end (18a) of the guide tube (18), **characterised in that** the outer mantle surface of the guide tube (18), in the region of the second free end (18b) of the guide tube (18b), comprises a contact surface (24) that lies against an inner surface (25) of the piston (10) in a rotation-preventing manner and that part of the contact surface (24) is configured as a conical, slanted shoulder (24a).

2. Piston according to claim 1, **characterised in that** the jet divider (19) comprises a centrally disposed opening (23).

3. Piston according to claim 1, **characterised in that** the jet divider (19) comprises two guide surfaces (21) that lie opposite one another and two support surfaces (22) that lie opposite one another, by way of the latter of which the jet divider (19) is connected with the first free end (18a) of the guide tube (18).

4. Piston according to claims 1 to 3, **characterised in that** the guide surfaces (21) of the jet divider (19) have a convex, concave or level shape.

5. Piston according to claim 3, **characterised in that** the guide surfaces (21) of the jet divider (19) are disposed in the cooling channel (15) in such a manner that the cooling oil jet (A) is divided up in the circumferential direction of the cooling channel (15).

6. Piston according to claims 1 to 4, **characterised in that** the jet divider (19), with its guide surfaces (21), is disposed above the center of the cooling channel (15).

7. Piston according to claim 1, **characterised in that** the guide tube (18) comprises a circumferential contact shoulder (29) that extends radially outwards and supports itself in the cooling channel (15) in the region of the bore (17).

8. Piston according to claim 7, **characterised in that** the guide tube (18), in the region of the contact shoulder (29), comprises at least two tongues (26) that flex radially inwards.

9. Piston according to claim 1, **characterised in that** the guide tube (18) and/or the jet divider (19) are produced from a metallic material and/or a plastic.

10. Piston according to claim 1, **characterised in that** the diameter of the entry opening of the guide tube (18) amounts to 1.5 to 2.5 times the diameter of the guide tube (18).

## Revendications

1. Piston (10) pour un moteur à combustion interne, avec une tête de piston (11) et une tige de piston (16), avec un canal de refroidissement (15) agencé dans la tête de piston (11) et avec au moins un perçage (17) aboutissant dans le canal de refroidissement (15), dans lequel est contenu un tube de guidage (18) pour un jet d'huile de refroidissement (A), dans lequel un séparateur de faisceau (19) est agencé à la première extrémité libre (18a) du tube de guidage (18), **caractérisé en ce que** dans la zone de la seconde extrémité libre (18b) du tube de guidage (18b), la surface enveloppe extérieure du tube de guidage (18) présente une surface d'appui (24) qui repose de façon bloquée en rotation contre une surface intérieure (25) du piston (10) et **en ce qu'**une partie de la surface d'appui (24) est réalisée comme épaulement (24a) oblique conique.

2. Piston selon la revendication 1, **caractérisé en ce que** le séparateur de faisceau (19) présente une ouverture agencée au milieu (23).

3. Piston selon la revendication 1, **caractérisé en ce que** le séparateur de faisceau (19) présente deux surfaces de guidage (21) opposées et deux surfaces d'appui (22) opposées, par le biais desquelles le séparateur de faisceau (19) est raccordé à la première extrémité libre (18a) du tube de guidage (18).

4. Piston selon les revendications 1 à 3, **caractérisé en ce que** les surfaces de guidage (21) du séparateur de faisceau (19) présentent une forme convexe, concave ou plane.

5. Piston selon la revendication 3, **caractérisé en ce que** les surfaces de guidage (21) du séparateur de faisceau (19) sont agencées dans le canal de refroidissement (15) de telle manière que le jet d'huile de refroidissement (A) soit divisé dans le sens périphérique du canal de refroidissement (15).

6. Piston selon les revendications 1 à 4, **caractérisé en ce que** le séparateur de faisceau (19) est agencé avec ses surfaces de guidage (21) au-dessus du milieu du canal de refroidissement (15).

7. Piston selon la revendication 1, **caractérisé en ce que** le tube de guidage (18) présente un épaulement d'appui (29) périphérique s'étendant radialement vers l'extérieur qui s'appuie dans le canal de refroidissement (15) dans la zone du perçage (17).

8. Piston selon la revendication 7, **caractérisé en ce que** le tube de guidage (18) présente dans la zone de l'épaulement d'appui (29) au moins deux lames (26) élastiques radialement vers l'intérieur.

9. Piston selon la revendication 1, **caractérisé en ce que** le tube de guidage (18) et/ou le séparateur de faisceau (19) sont fabriqués en un matériau métallique et/ou en un matériau plastique.

10. Piston selon la revendication 1, **caractérisé en ce que** le diamètre de l'ouverture d'entrée du tube de guidage (18) s'élève à 1,5 à 2,5 fois le diamètre du tube de guidage (18).
